# FASCICULE DE BREVET EUROPEEN

(11) **EP 2 005 861 B1**
(45) Date de publication et mention de la délivrance du brevet: **20.04.2011**
(21) Numéro de dépôt: 07360027.2
(22) Date de dépôt: 20.06.2007
(51) Int. Cl.: A47C 7/40

(54) **Système de réglage en hauteur d'un dossier d'un siège**
System zur Höhenverstellung der Rückenlehne eines Stuhls
System for adjusting the height of a seat back

(43) Date de publication de la demande: 24.12.2008
(73) Titulaire: STEELCASE SA, 67300 Schiltigheim (FR)
(72) Inventeur: Host, Jean-Francois, 57400 Sarrebourg (FR); Krommenaker, Jean-Antoine, 57565 Niderviller (FR)
(74) Mandataire: Littolff, Denis

(56) Documents cités:
- EP-A- 1 698 256
- WO-A-01/72178
- US-B1- 6 315 362

## Description

La présente invention a trait à un système de réglage en hauteur du dossier d'un siège permettant un ajustement discret de ladite hauteur par rapport à l'assise du siège. En d'autres termes, l'utilisateur peut choisir de positionner le dossier selon une pluralité de hauteurs prédéterminées.

Un des objectifs de l'invention est de proposer non seulement un système simple et fiable, mais encore qui puisse permettre un montage immédiat et sans outil du dossier sur le reste du siège. L'un des avantages attendus est de pouvoir livrer le siège en plusieurs pièces, avec notamment l'assise séparée du dossier, de manière à gagner du volume à l'emballage et à la livraison.

Selon l'invention, le système de réglage est notamment constitué par :
- un bras solidaire du dossier ;
- un manchon relié à l'assise et formant glissière pour le bras du dossier ;
- une tige ressort flexible apte à être fléchie dans une direction perpendiculaire au coulissement, et présentant au moins une extrémité repliée ;
- une pièce de guidage comportant des moyens de guidage en circuit fermé de l'extrémité repliée en réponse à des déplacements par coulissement du bras dans le manchon, lesdits moyens de guidage présentant une première portion en canal rectiligne parallèle à la direction du coulissement et une seconde portion dotée d'une pluralité de zones de positionnement stable du bras dans le manchon verrouillées par la tige ressort.

Des systèmes de ce type sont déjà connus. Ainsi, en particulier, le document EP 0 932 353 en décrit un, dans lequel le manchon est solidaire d'une plaque support de l'assise du siège, une coulisse supportant le dossier étant apte à s'engager dans et à glisser le long du manchon de guidage.

Le dispositif décrit dans ce document comporte par ailleurs des moyens capables de venir sélectivement et élastiquement en prise avec une portion dentée permettant d'assurer la stabilité de la position de la coulisse par rapport au manchon. Plus précisément, ces moyens élastiques sont aptes à glisser librement le long d'un côté passif de dents de ladite portion dentée pendant que le dossier monte, alors qu'ils sont bloqués par le côté actif desdites dents après chaque passage par dessus l'une d'elles. Ces moyens élastiques, en fait une tige ressort, après leur réaction élastique et pour chaque position prédéterminée de la coulisse par rapport au manchon, peuvent être désengagés des dents pour permettre à la coulisse de coulisser sous l'effet de la gravité dans une portion canalaire rectiligne.

Le système de réglage de l'invention propose une configuration alternative qui ne comporte pas de portion dentée, mais présentent les caractéristiques suivantes :
- la seconde portion consiste en un canal en zig-zag s'orientant parallèlement à la première portion et présentant une symétrie d'axe correspondant à la position de détente de la tige ressort ;
- une encoche est pratiquée au niveau de l'axe de symétrie dans le côté de chaque section du zig-zag orientée à l'opposé du sens de déplacement de l'extrémité repliée de la tige ;
- la première et la seconde portions sont reliées à l'une des extrémités du canal en zig-zag par un tronçon s'ouvrant latéralement dans la première portion rectiligne au voisinage d'une bouche d'entrée du circuit contraignant élastiquement la tige vers ladite première portion, et à l'autre extrémité du canal en zig-zag par un tronçon relâchant élastiquement la tige vers la première section du zig-zag.

Cette configuration est très simple à mettre en oeuvre, puisqu'il suffit d'insérer le bras du dossier dans le manchon pour obtenir un verrouillage de l'un dans l'autre suivi d'une possibilité de réglage incrémental de la position en hauteur de l'un par rapport à l'autre.

Une configuration de ce type est décrite dans le document EP 1 698 256, mais sans canal en zig-zag ni encoche pratiquée au niveau de l'axe de symétrie. Il s'agit plutôt d'une structure à chevrons inclinés impliquant un mouvement de coulissement saccadé car l'axe est déporté latéralement.

Pour faciliter le guidage de l'extrémité repliée de la tige ressort dans la portion en zig-zag, les sections de celle-ci sont reliées par une paroi extérieure arrondie.

Par ailleurs, selon une possibilité, la pièce de réglage est solidaire du bras du dossier, la bouche d'ouverture du circuit de guidage s'ouvrant à l'extrémité libre dudit bras prévue pour être insérée dans le manchon. La tige ressort est alors solidarisée audit manchon, l'extrémité repliée se situant au voisinage de l'ouverture de celui-ci.

Le verrouillage du bras au manchon commence par un déplacement à coulissement de l'un dans l'autre jusqu'à ce que le dossier soit en position basse. Le réglage de positionnement peut alors débuter en remontant incrémentalement le dossier jusqu'à la hauteur désirée.

En réalité, selon l'invention, le manchon est muni de deux demi-coques formant douille de guidage du bras du dossier, la tige ressort étant d'ailleurs fixée à l'une de ces demi-coques.

Une telle configuration facilite d'une part la fixation de la tige élastique selon un positionnement lui permettant de remplir sa fonction par rapport à la pièce de guidage, et permet d'autre part d'améliorer la précision du coulissement du bras par rapport au manchon.

Selon une possibilité encore, une des demi-coques comporte un doigt escamotable placé sur une patte élastique, ledit doigt pouvant s'insérer par clipsage élastique dans un orifice du manchon.

Compte tenu de la configuration du circuit de guidage, celui-ci agit comme on l'a mentionné auparavant en circuit fermé pour le guidage de l'extrémité repliée de la tige élastique. En d'autres termes, après la première insertion via la bouche d'ouverture, le bras du dossier est verrouillé dans le manchon solidaire de l'assise. Toutefois, le doigt escamotable permet de démonter la douille et donc le dossier du reste du siège, en cas de besoin.

Par ailleurs, l'invention a trait à un procédé de montage d'un dossier à la base d'un siège, comportant les étapes suivantes :
- pourvoir la base d'un organe flexible ;
- munir le dossier d'un logement pour l'accouplement avec ledit organe ;
- aligner l'organe flexible avec ledit logement ; et
- coulisser le dossier vers le bas, en forçant l'organe flexible dans le logement en direction de l'axe, au niveau des encoches pratiquées dans le côté de chaque section du zig-zag orienté à l'opposé du sens de déplacement de l'extrémité repliée de la tige.

L'invention va à présent être décrite plus en détail, en référence aux figures annexées, pour lesquelles :
- la figure 1 est une vue en perspective éclatée des différents éléments participant à la liaison entre le dossier et l'assise ;
- la figure 2 représente en élévation la partie inférieure du bras de dossier munie de la pièce de guidage ; et
- les figures 3a à 3m montrent le fonctionnement du réglage en hauteur du dossier par rapport à l'assise.

En référence à la figure 1, le bras du dossier (1) d'allure verticale supporte une structure d'allure horizontale (2) à laquelle est fixé le dossier (non représenté). En partie inférieure, le bras de dossier (1) comporte une pièce de guidage (3) munie d'un canal de guidage (4). Le bras du dossier (1) coulisse dans un manchon (5) relié à l'assise du siège (non représentée) par l'intermédiaire d'une douille constituée de deux demi-coques (6, 7). Ces dernières, assemblées, forment ladite douille fixée dans le manchon (5) par clipsage au moyen d'un doigt (8) situé à l'extrémité d'une patte (9) élastique pratiquée dans le corps de la demi-coque (6), et prévue pour s'insérer élastiquement dans l'orifice (10).

Les demi-coques (6) et (7) comportent par ailleurs un rebord supérieur (11, 12) prenant appui sur le chant supérieur du manchon (5). Une tige élastique (13), par exemple en métal, comportant une extrémité supérieure (14) repliée à environ 90° par rapport à l'axe de la tige (13) est fixée sur la paroi intérieure de la demi-coque (6). Elle y est positionnée de telle sorte que l'extrémité (14) puisse coopérer avec le canal de guidage (4) de la pièce (3).

La figure 2 montre la configuration précise de la pièce de guidage, comportant une bouche d'entrée (15) suivie d'une première portion rectiligne (16) se développant en parallèle à une portion sinueuse (17), prenant plus précisément la forme d'un zig-zag. En partie supérieure, les deux portions (16, 17) sont reliées par un tronçon (18) incliné à environ 45°. En partie basse, un second tronçon (19) présentant une inclinaison inversée relie la seconde portion (17) à la première portion (16). L'ensemble forme le circuit fermé de guidage. L'axe central A-A' du zig-zag correspond à la position de détente de la tige (13). Chaque section du zig-zag comporte une encoche (20) disposée selon l'axe A-A'. Chacune de ces encoches (20) permet un verrouillage en position stable du dossier par rapport au reste du siège.

Le fonctionnement s'éclaire par référence aux figures 3a à 3m. En figure 3a, la tige (13) n'est pas sollicitée, et elle est par conséquent positionnée selon l'axe A-A'. Lorsque le bras (1) du dossier est inséré dans le manchon (5), le chanfrein (21) de la bouche d'entrée (15) provoque une flexion vers la gauche de la tige (13), comme cela apparaît en figure 3b. En figure 3c, l'extrémité (14) de la tige pénètre dans la première portion (16) du canal (4). La progression se fait toujours dans le sens de la flèche. Arrivée à l'extrémité supérieure de la première portion (16), l'extrémité repliée (14) s'engage dans le tronçon (18) (figure 3d) en se détendant.

La figure 3e montre le verrouillage en position basse du dossier. Ce verrouillage se fait dans l'encoche (20) située en sortie du tronçon (18), et qui correspond à une position de détente de la tige (13).

Pour aller vers les positions de verrouillage intermédiaires correspondant aux autres encoches (20) du tracé en zig-zag de la seconde portion (17), l'extrémité repliée (14) de la tige (13) s'engage dans le zig-zag, comme cela apparaît en figure 3f, jusqu'à arriver dans la position de détente de l'encoche (20) suivante, qui correspond à un second verrouillage intermédiaire (figure 3g). Pour passer du second au troisième verrouillage intermédiaire, tel que représenté en figures 3h et 3i, l'extrémité (14) progresse toujours dans le sens de la flèche, d'une encoche (20) à l'autre. La figure 3j montre le verrouillage en position haute du dossier. Le déverrouillage qui s'ensuit est montré en figure 3k, suivi du retour dans la première portion (16) apparaissant aux figures 3l et 3m.

Le démontage du dossier n'est pas possible à ce stade car, la tige ressort étant précontrainte, si l'on inversait le sens de la flèche en figure 3m dans la première portion (16) du canal de guidage (4) l'extrémité (14) de la tige (13) ne peut que s'engager dans le tronçon (19) du canal (4) et ne peut pas ressortir.

Le démontage n'est par conséquent possible qu'en enlevant les demi-coques (6) et (7) formant la douille dans laquelle est fixée la tige (13), par manipulation du doigt (8). La description ci-dessus ne montre qu'un exemple possible de configuration, qui n'est cependant nullement limitatif de l'invention.

## Revendications

1. Système de réglage en hauteur de dossier de siège, constitué par :
- un bras (1) solidaire du dossier ;
- un manchon (5) relié à l'assise et formant glissière pour le bras (1) du dossier ;
- une tige (13) ressort flexible apte à être fléchie dans une direction perpendiculaire au coulissement, et présentant au moins une extrémité repliée (14) ;
- une pièce de guidage (3) comportant des moyens de guidage (4) en circuit fermé de l'extrémité repliée (14) en réponse à des déplacements par coulissement du bras (1) dans le manchon (5), lesdits moyens de guidage (4) présentant une première portion (16) en canal rectiligne parallèle à la direction du coulissement et une seconde portion (17) dotée d'une pluralité de zones de positionnement stable (20) du bras (1) dans le manchon (5) verrouillées par la tige ressort (13), où
- la seconde portion (17) consiste en un canal en zig-zag s'orientant parallèlement à la première portion (16) et présentant une symétrie d'axe A-A' correspondant à la position de détente de la tige (13) ressort ;
- une encoche (20) est pratiquée au niveau de l'axe de symétrie A-A' dans le côté de chaque section du zig-zag orientée à l'opposé du sens de déplacement de l'extrémité repliée (14) de la tige(13) ;
- les deux portions (16, 17) sont reliées à l'une des extrémités du canal en zig-zag par un tronçon (19) s'ouvrant latéralement dans la première portion rectiligne (16) au voisinage d'une bouche (15) d'entrée du circuit contraignant élastiquement la tige (13) vers ladite première portion (16), et à l'autre extrémité par un tronçon (18) relâchant élastiquement la tige (13) vers la première section du zig-zag.

2. Système de réglage en hauteur du dossier d'un siège selon la revendication précédente, **caractérisé en ce que** les sections du canal en zig-zag sont reliées par une paroi extérieure arrondie.

3. Système de réglage en hauteur du dossier d'un siège selon l'une des revendications précédentes, **caractérisé en ce que** la pièce de guidage (3) est solidaire du bras (1) du dossier, la bouche d'ouverture (15) du circuit de guidage s'ouvrant à l'extrémité libre du bras (1) prévue pour être insérée dans le manchon (5), la tige ressort (13) étant solidarisée audit manchon (5), son extrémité repliée (14) se situant au voisinage de l'ouverture de celui-ci.

4. Système de réglage en hauteur du dossier d'un siège selon la revendication précédente, **caractérisé en ce que** le manchon (5) est muni de deux demi-coques (6, 7) formant douille de guidage du bras (1) du dossier, la tige ressort (13) étant fixée à l'une (6) de ces demi-coques (6, 7).

5. Système de réglage en hauteur du dossier d'un siège selon la revendication précédente, **caractérisé en ce que** l'une (6) des demi-coques (6, 7) comporte un doigt (8) escamotable placé sur une patte élastique (9), ledit doigt (8) pouvant s'insérer par clipsage élastique dans un orifice (10) du manchon (5).

6. Procédé de montage d'un dossier à la base d'un siège comportant un système de réglage selon les revendications 1 à 5, comportant les étapes suivantes :
- pourvoir la base d'un organe flexible (13) ;
- munir le dossier d'un logement (4) pour l'accouplement avec ledit organe (13) ;
- aligner l'organe flexible (13) avec ledit logement (4) ; et
- coulisser le dossier vers le bas, en forçant l'organe flexible (13) dans le logement (4) en direction de l'axe A-A', au niveau des encoches (20) pratiquées dans le côté de chaque section du zig-zag orientée à l'opposé du sens de déplacement de l'extrémité repliée de la tige.

## Claims

1. A system for height adjusting a seat backrest, consisting of:
- an arm (1) integral with the backrest;
- a sleeve (5) connected to the seating and constituting a slideway for the arm (1) of the backrest;
- a flexible spring rod (13) adapted to be bent in a direction perpendicular to the sliding motion, and having at least one folded end (14);
- a guiding part (3) comprising guiding means (4) in closed loop with the folded end (14) in response to sliding displacements of the arm (1) inside the sleeve (5), said guiding means (4) comprising a first straight channel portion (16) parallel to the sliding direction, and a second portion (17) provided with a plurality of stable positioning areas (20) of the arm (1) inside the sleeve (5) locked by the spring rod (13),
wherein
- the second portion (17) consists of a zigzag channel oriented in parallel to the first portion (16) and having a symmetry with an axis A-A' corresponding to the released position of the spring rod (13);
- a notch (20) is made at the axis of symmetry A-A' in the side of each section of the zigzag oriented opposite the direction of displacement of the folded end (14) of the rod (13);
- the two portions (16, 17) are connected to one of the ends of the zigzag channel by a division (19) laterally opening into the first straight portion (16) in the vicinity of an input mouth (15) of the circuit elastically biasing the rod (13) toward said first portion (16), and at the other end by a division (18) elastically releasing the rod (13) toward the first section of the zigzag.

2. The system for height adjusting a seat backrest according to the preceding claim, **characterized in that** the sections of the zigzag channel are connected by a rounded exterior wall.

3. The system for height adjusting a seat backrest according to any of the preceding claims, **characterized in that** the guiding part (3) is integral with the arm (1) of the backrest, the opening mouth (15) of the guiding circuit opening at the free end of the arm (1) provided to be inserted into the sleeve (5), the spring rod (13) being integral with said sleeve (5), the folded end (14) thereof being located in the vicinity of the opening thereof.

4. The system for height adjusting a seat backrest according to the preceding claim, **characterized in that** the sleeve (5) is fitted with two half-shells (6, 7) forming a bushing for guiding the arm (1) of the backrest, with the spring rod (13) being fastened to one (6) of these half-shells (6, 7).

5. The system for height adjusting a seat backrest according to the preceding claim, **characterized in that** one (6) of the half-shells (6, 7) comprises a retractable finger (8) placed on an elastic tab (9), said finger (8) being insertable by elastic engagement into an orifice (10) of the sleeve (5).

6. A method for mounting a backrest at the base of a seat comprising an adjusting system according to claims 1 to 5, comprising the following steps:
- providing the base with a flexible member (13);
- fitting the backrest with a retainer (4) for coupling with said member (13);
- aligning the flexible member (13) with said retainer (4); and
- sliding the backrest downward, by forcing the flexible member (13) in the retainer (4) in the direction of the axis A-A', at the notches (20) made in the side of each section of the zigzag oriented opposite the direction of displacement of the folded end of the rod.

## Patentansprüche

1. System zur Höheneinstellung einer Sitzrückenlehne, bestehend aus:
- einem Arm (1), der mit der Rückenlehne fest verbunden ist;
- eine Hülse (5), die mit der Sitzfläche verbunden ist und eine Gleitführung für den Arm (1) der Rückenlehne bildet;
- einen flexible Federstab (13), der dazu geeignet ist, sich in einer Richtung rechtwinklig zur Gleitbewegung zu biegen und mindestens ein umgebogenes Ende (14) aufweist;
- ein Führungsteil (3), das Führungsmittel (4) im geschlossenen Kreislauf mit dem umgebogenen Ende (14) als Reaktion auf Verschiebungen durch Bewegung des Arms (1) in der Hülse (5) umfasst, wobei die Führungsmittel (4) einen ersten geraden Kanalabschnitt (16), der parallel zur Richtung der Gleitbewegung ist, und einen zweiten Abschnitt (17), der mit einer Vielzahl von stabilen Positionsbereichen (20) des Arms (1) in der Hülse (5) versehen ist, die von dem Federstab (13) blockiert werden, umfassen,
wobei
- der zweite Abschnitt (17) besteht aus einem zickzackförmigen Kanal, der parallel zu dem ersten Abschnitt (16) orientiert ist und eine Symmetrie mit einer Achse A-A' aufweist, die der entspannten Position des Federstabs (13) entspricht;
- eine Einkerbung (20) an der Symmetrieachse A-A' in der Seite jedes Teilabschnitts des Zickzacks, der entgegen der Verschiebungsrichtung des umgebogenen Endes (14) der Stange (13) orientiert ist, eingearbeitet ist;
- die beiden Abschnitte (16, 17) mit einem der Enden des zickzackförmigen Kanals über ein Teilstück (19) verbunden sind, das sich seitlich in dem ersten geraden Abschnitt (16) in der Nähe einer Eingangsmündung (15) des Kreislaufs öffnet, welche den Stab (13) elastisch zu dem ersten Abschnitt (16) hin zwingt, und an dem anderen Ende durch ein Teilstück (18) verbunden sind, das den Stab (13) elastisch zu dem ersten Teilabschnitt des Zickzacks hin entspannt.

2. System zur Höheneinstellung einer Sitzrückenlehne nach dem vorhergehenden Anspruch, **dadurch gekennzeichnet, dass** die Teilabschnitte des zickzackförmigen Kanals durch eine abgerundete Außenwand verbunden sind.

3. System zur Höheneinstellung einer Sitzrückenlehne nach einem der vorhergehenden Ansprüche, **dadurch gekennzeichnet, dass** das Führungsteil (3) mit dem Arm (1) der Rückenlehne fest verbunden ist, wobei die Öffnungsmündung (15) des Führungskreislaufs sich an dem freien Ende des Arms (1) öffnet, das bereitgestellt wird, um in die Hülse (5) eingeschoben zu werden, wobei der Federstab (13) mit der Hülse (5) fest verbunden ist, wobei ihr umgebogenes Ende (14) sich in der Nähe der Öffnung derselben befindet.

4. System zur Höheneinstellung einer Sitzrückenlehne nach dem vorhergehenden Anspruch, **dadurch gekennzeichnet, dass** die Hülse (5) mit zwei Halbschalen (6, 7) versehen ist, die eine Buchse bilden, um den Arm (1) der Rückenlehne zu führen, wobei der Federstab (13) an einer (6) dieser Halbschalen (6, 7) befestigt ist.

5. System zur Höheneinstellung einer Sitzrückenlehne nach dem vorhergehenden Anspruch, **dadurch gekennzeichnet, dass** eine (6) der Halbschalen (6, 7) einen einklappbaren Finger (8) umfasst, der auf eine elastische Lasche (9) gesetzt ist, wobei der Finger (8) durch elastisches Klipsen in eine Öffnung (10) der Hülse (5) eingefügt werden kann.

6. Verfahren zum Montieren einer Rückenlehne an der Basis eines Sitzes, der ein Einstellsystem nach Anspruch 1 bis 5 umfasst, umfassend folgende Schritte:
- Versehen der Basis mit einem flexiblen Organ (13);
- Ausstatten der Rückenlehne mit einer Aufnahme (4) zum Koppeln mit dem Organ (13);
- Ausrichten des flexiblen Organs (13) auf die Aufnahme (4); und
- Schieben der Rückenlehne nach unten, indem das flexible Organ (13) in die Aufnahme (4) in Richtung der Achse A-A' gedrückt wird, an den Einkerbungen (20), die in der Seite jedes Teilabschnitts des Zickzacks eingerichtet sind, der entgegen der Bewegungsrichtung des umgebogenen Endes des Stabes orientiert ist.
